# EUROPÄISCHE PATENTSCHRIFT

(11) **EP 2 830 157 B1**
(45) Veröffentlichungstag und Bekanntmachung des Hinweises auf die Patenterteilung: **29.03.2017**
(21) Anmeldenummer: 14002324.3
(22) Anmeldetag: 07.07.2014
(51) Int. Cl.: H01Q 13/22, H01Q 1/22, H01Q 1/32, H01Q 21/00, H01Q 13/12

(54) **Bodenantenne**
Ground antenna
Antenne de sol

(30) Priorität: 25.07.2013 DE 102013012551
(43) Veröffentlichungstag der Anmeldung: 28.01.2015
(73) Patentinhaber: KATHREIN Sachsen GmbH, 09241 Mühlau (DE)
(72) Erfinder: Iliev, Stojan, 83026 Rosenheim (DE); Brunner, Thomas, 83083 Riedering (DE); Busse, Holger, 09116 Chemnitz (DE); Behnke, Walter, 09243 Niederfrohna (DE)
(74) Vertreter: Patentanwälte Findeisen & Neumann

(56) Entgegenhaltungen:
- DE-A1-102011 100 046
- DE-C- 863 522
- JP-A- 2004 007 210
- US-A1- 2004 032 362

## Beschreibung

Die vorliegende Erfindung betrifft eine Bodenantenne für hochfrequente elektromagnetische Signale, die in einen Boden eingebettet werden kann und ein Sende- und/oder Empfangssystem für hochfrequente elektromagnetische Signale mit wenigstens einer in einem Boden befindlichen Bodenantenne, wenigstens einer mit der Bodenantenne gekoppelten Sender- und/oder Empfängereinheit, und wenigstens einem bewegbaren Empfangs- und/oder Sendemodul, das dafür ausgebildet ist, von der Bodenantenne gesendete elektromagnetische Signale zu empfangen und/oder elektromagnetische von der Bodenantenne empfangbare Signale zu senden.

Elektromagnetische Signale, die mit Hilfe von Antennen gesendet und/oder empfangen werden, kommen im Stand der Technik für unterschiedliche Zwecke zum Einsatz. Beispielsweise beschreibt die DE 10 2011 100 046 A1 eine RFID-Vorrichtung zur Nutzung in der Logistik, bei der herkömmliche planare RFID-Antennen in einem Boden eines Transportweges und insbesondere in einem Fahrweg für Fahrzeuge angeordnet sind. Als mechanischer Schutz dieser RFID-Antennen sind Metallkonstruktionen mit Schlitzen vorgesehen, die teilweise den Boden der Transportwege bilden. Die Schlitze in den Metallkonstruktionen dienen dabei als Sekundärstahler für RFID-Signale, sodass in der Kombination der herkömmlichen RFID-Antennen und der Metallkonstruktionen Bodenantennen ausgebildet sind. Nachteilig an dieser Lösung sind unter anderem deren aufwendige Montage und Einrichtung sowie eine starke Verstimmung der RFID-Antennen durch das Metall in unmittelbarer Nähe der RFID-Antennen. Bei großen mechanischen Belastungen der Transportwege sind darüber hinaus aufwendige mechanische Verstärkungen der geschlitzten Signaldurchlassbereiche der Metallkonstruktionen erforderlich.

Aus der DE 10 2007 007 674 A1 ist ein RFID-System mit einem aus für UHF RFID Wellenlängen dimensionierten Rohrschlitzantennen zusammengesetzten Portal bekannt. Dieses RFID-System kann durch das Portal transportierte und mit RFID-Transpondern gekennzeichnete Waren erfassen. Nachteilig an dieser technischen Lösung ist der hohe bauliche Aufwand zur Errichtung des Portals, insbesondere wenn mehrere Fahrspuren, die beispielsweise von mehreren LKW befahren werden können, überwacht werden sollen.

Es sind daher Aufgaben der Erfindung, eine Bodenantenne und ein Sende- und/oder Empfangssystem mit der Bodenantenne vorzuschlagen, die kostengünstig und einfach montierbar und einrichtbar sind.

Die Aufgabe wird in einem Aspekt durch eine Bodenantenne der eingangs genannten Gattung gelöst, die sich dadurch auszeichnet, dass die Bodenantenne als eine Rohrschlitzantenne ausgestaltet ist, wobei die Rohrschlitzantenne als Hohlraumresonator für eine stehende elektromagnetische Welle mit einer Hohlleiter-Wellenlänge λ_{H} und für ein Abstrahlen und/oder ein Empfangen von elektromagnetischen Signalen mit einer Signal-Wellenlänge λₒ in Richtung der Bodenoberfläche durch wenigstens einen unterhalb der Bodenoberfläche befindlichen Schlitz (3) der Rohrschlitzantenne (1, 1') ausgebildet ist.

Bei der erfindungsgemäßen Lösung, als Bodenantenne eine Rohrschlitzantenne einzusetzen, sind wegen der hohen mechanischen Belastbarkeit einer Rohrschlitzantenne keine die Bodenantenne schützenden Metallkonstruktionen zur Aufnahme mechanischer Kräfte erforderlich. Stattdessen kann die erfindungsgemäße Bodenantenne bei richtiger Auslegung selbst hohe mechanische Kräfte aufnehmen. Der Schlitz der Rohrschlitzantenne kann zur weiteren Erhöhung der Belastbarkeit mit einem festen für elektromagnetische Strahlen transparenten Material verschlossen sein. Die Rohrschlitzantenne kann einfach in einen Boden eingebettet werden. Der Boden kann dabei aus verschiedenen für elektromagnetische Strahlen transparenten Materialien, beispielsweise aus Bitumen, Tartan, Asphalt oder Beton bestehen. Bei dem mit der Bodenantenne ausgestatteten Boden kann es sich beispielsweise um eine Fahrspur, eine Fahrbahn mit mehreren Fahrspuren, den Boden einer Produktionshalle oder um Laufbahnen in einem Stadion handeln. Somit unterscheidet sich die erfindungsgemäße Lösung auch deutlich vom Stand der Technik, der beispielsweise aus DE 863 522 B in Form einer Vorrichtung zur Regelung der Strahlungsdämpfung eines Hohlrohrschlitzstrahlers bekannt ist.

Die Bodenantenne kann wie jede Antenne sowohl als eine Sendeantenne als auch als eine Ernpfangsantenne für elektromagnetische Wellen eingesetzt werden. Zur technischen Ausnutzung elektromagnetischer Wellen zum Zweck von Datenübertragungen sind die Wellen üblicherweise zu Signalen geformt, d.h. in einer geeigneten Weise moduliert. In einem RFID-System sendet ein RFID-Lesegerät hochfrequente elektromagnetische Signale, ein RFID-Transponder moduliert diese Signale und das RFID-Lesegerät registriert diese Modulation des von dem Lesegerät gesendeten Signals. In anderen Sende- und Empfangssystemen wird die Bodenantenne zumindest zeitabschnittsweise als reine Sendeantenne oder als reine Empfangsantenne oder sowohl zum Senden als auch zum Empfangen von Daten genutzt.

Die von der Bodenantenne gesendeten und/oder empfangenen Signale haben im Vakuum eine Vakuum-Signal-Wellenlänge. In Luft oder anderen dielektrischen Medien verkürzt sich die Signal-Wellenlänge in dem Medium umgekehrt proportional zu der Brechzahl des Mediums. Das beidseitig geschlossene Rohr der Rohrschlitzantenne wirkt als Hohlraumresonator für eine stehende elektromagnetische Welle mit einer Hohlleiter-Wellenlänge λ_{H}, wobei die Hohlleiter-Wellenlänge λ_{H} größer ist als die Signal-Wellenlänge λₒ, mit der das Signal aus dem Schlitz der Rohrschlitzantenne austritt. Die Resonanzbedingung des Hohlraumresonators ist bei axialen Antennenlängen erfüllt, die eine einfache oder mehrfache Länge der halben Hohlleiter-Wellenlänge (λ_{H}/2), beispielsweise eine Länge von λ_{H}/2 oder λ_{H} oder 3/2 λ_{H}, haben. Die Länge des Schlitzes ist ungefähr gleich der halben Signal-Wellenlänge (λₒ/2) der Signale außerhalb des Schlitzes.

Die erfindungsgemäße Bodenantenne ist vorzugsweise aus einem beidseitig durch leitfähige Platten geschlossenen und elektrisch leitfähigen Rundrohr ausgebildet, in dessen zylindermantelförmiger Rohrwandung der wenigstens eine Schlitz axial ausgerichtet ist.

In dieser Ausbildung hat das Rohr der Rohrschlitzantenne einen runden Querschnitt. Runde Rohre können besonders günstig hergestellt werden. Prinzipiell können aber auch andere Rohre, beispielsweise Hohlprofile mit einem rechteckigen Querschnitt, eingesetzt werden. Die rohrförmige bzw. hohlzylindrische Rohrschlitzantenne ist an den beiden Zylindergrundflächen durch leitfähige Platten geschlossen, wobei die Platten als Reflektoren für sich in dem Rohr ausbreitende elektromagnetische Wellen dienen. Auf diese Weise entsteht ein im Wesentlichen geschlossener Hohlraum.

In der bevorzugten Ausbildung der erfindungsgemäßen Bodenantenne weist die Rohrschlitzantenne eine Rohrlänge, die etwa gleich einer Periode der Hälfte der Hohlleiter-Wellenlänge (λ_{H}/2) ist, und einen Rohrdurchmesser, der die Ausbildung einer stehenden Welle in der fundamentalen transversalen elektrischen Mode TE₀₁₁ bei Unterdrückung höherer Moden bewirkt, auf.

In der Rohrwandung befindet sich ein Schlitz, der in axialer Richtung parallel zu der Achse des Rohres ausgerichtet ist. Der Mittelpunkt des Schlitzes befindet sich in axialer Richtung bei λ_{H}/4, also bei einer λ_{H}H/2-langen Antenne in der Mitte des Rohres. Die Länge und die Breite der Bodenantenne sind derart abgestimmt, dass die Fundamentalmode TE₀₁₁ angeregt wird, höhere Moden jedoch nicht.

In Ausführungsbeispielen von für die UHF RFID Frequenzen 865 MHz oder 928 MHz verwendbaren Bodenantennen haben die Rohrschlitzantennen eine Rohrlänge von 492,0 mm oder eine um weniger als 50 % von 492,0 mm abweichende Rohrlänge und einen Rohrdurchmesser von 219,1 mm.

In einer bevorzugten Ausbildung weist die erfindungsgemäße Bodenantenne einen radial von der Rohrwandung der Rohrschlitzantenne aus in das Rohr ragenden Speisestab auf, wobei der Speisestab axial bezüglich des Schlitzes etwa zentriert und auf einem Umfang des Rohres um etwa 90° zu dem Schlitz versetzt angeordnet ist.

Über den Stab wird die Hochfrequenz in den Hohlraumresonator eingekoppelt, wobei der Stab eine Kopplung eines Antennenkabels an das elektrische Feld in dem Hohlraum bewirkt. Diese Art der Kopplung wird auch als Stiftkoppelung bezeichnet. Es kann aber auch eine andere Art der Koppelung, beispielsweise die Schleifenkoppelung an das magnetische Feld eingesetzt werden. Für eine einfache Montage ist es günstig, den Speisestab und das in die Bodenantenne mündende Antennenkabel horizontal auszurichten. Bei einem nach oben orientierten Schlitz ist in diesem Fall der Speisestab horizontal und auf dem Umfang des Rohres um 90° zu dem Schlitz versetzt. Der Speisestab kann aber auch in beliebigen anderen Winkeln zu dem Schlitz versetzt angeordnet sein.

Bei Verwendung der Stiftkoppelung ist der Speisestab vorzugsweise an einem in der Rohrwandung befindlichen Steckverbinder befestigt, wobei der Steckverbinder ein Stecker und/oder eine Buchse ist. Durch den Steckverbinder kann das Antennenkabel unabhängig von der Antenne konfektioniert und montiert werden, ohne die Stiftkoppelung in der Rohrschlitzantenne zu beeinflussen. Je nach Ausbildung des Steckverbinders wird zwischen Stecker und Buchse unterschieden. Mitunter ist jeweils ein Pol des Steckverbinders als Stecker und ein jeweils anderer Pol als Buchse ausgebildet, so dass der Steckverbinder in diesem Fall sowohl Stecker als auch Buchse ist.

Gemäß einer vorteilhaften Ausbildung der erfindungsgemäßen Bodenantenne weist die Rohrschlitzantenne wenigstens zwei entlang einer Linie angeordnete Schlitze auf, wobei der Abstand der Mittelpunkte der Schlitze etwa gleich einer Periode der Hohlleiter-Wellenlänge (λ_{H}) ist. Längere Antennen mit mehreren Schlitzen zeichnen sich durch höhere Antennengewinne aus.

In einer anderen vorteilhaften Ausbildung der erfindungsgemäßen Bodenantenne weist die Rohrschlitzantenne wenigstens zwei neben einer Mittellinie abwechselnd in entgegengesetzte Richtungen versetzt angeordnete Schlitze auf, wobei der axiale Abstand der Mittelpunkte der Schlitze etwa gleich einer Periode der Hälfte der Hohlleiter-Wellenlänge (λ_{H}/2) ist und wobei der Speisestab axial bezüglich des Schlitzes etwa zentriert und auf einem Umfang des Rohres um etwa 180° zu der Mittellinie versetzt angeordnet ist. In diesem Ausführungsbeispiel ist pro Halbwelle der Hohlleiterwellenlänge ein Schlitz vorhanden. Durch die 180° auf dem Rohrumfang gegenüber der Mittellinie versetzt angeordnete Speisung sind die Schlitze umfänglich symmetrisch zu dem Speisepunkt beabstandet.

Die Aufgabe der Erfindung wird in einem Aspekt auch durch ein Sende- und/oder Empfangssystem der eingangs definierten Gattung gelöst, in welchem der Boden aus einem für hochfrequente elektromagnetische Strahlung transparenten Material ausgebildet ist und erfindungsgemäß die Bodenantenne eine in den Boden eingebettete Rohrschlitzantenne ist.

Das erfindungsgemäße Sende- und/oder Empfangssystem weist eine mechanisch belastbare Rohrschlitzantenne auf. Eine Metallkonstruktion als Bestandteil der Bodenantenne wie im Stand der Technik ist hingegen nicht vorgesehen. Der Boden in dem erfindungsgemäßen Sende- und/oder Empfangssystem besteht nicht aus Metall sondern aus einem zumindest teilweise für hochfrequente elektromagnetische Strahlung transparenten Material, so dass von der Bodenantenne gesendete Signale aus dem Boden austreten und in Richtung des Bodens gesendete Signale von der Bodenantenne empfangen werden können.

In einer bevorzugten Ausbildung des erfindungsgemäßen Sende- und/oder Empfangssystems ist die Sender- und/oder Empfängereinheit in der Rohrschlitzantenne angeordnet. In diesem Fall hat die Rohrschlitzantenne die zusätzliche Funktion eines Gehäuses für die Sender- und/oder Empfängereinheit. Dadurch wird ein externes Gehäuse für die Sender- und/oder Empfängereinheit eingespart. Eine weitere Einsparung ergibt sich aus dem entfallenden Antennenkabel, das sonst die Bodenantenne und eine extern angeordnete Sender- und/oder Empfängereinheit verbindet. Die in der Rohrschlitzantenne angeordnete Sender- und/oder Empfängereinheit wird in einem Ausführungsbeispiel über ein Kabel mit Energie versorgt. In einer vorteilhaften Ausgestaltung dieses erfindungsgemäßen Sende- und/oder Empfangssystems weist die Sender- und/oder Empfängereinheit eine drahtlose Datenübertragungsschnittstelle auf. Die drahtlose Datenübertragungsschnittstelle, beispielsweise nach dem WLAN oder dem ZigBee Standard, ermöglicht einen kabellosen Datenaustausch zwischen der Sender- und/oder Empfängereinheit und einem Computer. In einem anderen Ausführungsbeispiel erfolgt der Datenaustausch zwischen der Sender- und/oder Empfängereinheit und dem Computer über ein Datenkabel. Der Computer ist dabei eine Komponente des Sende- und/oder Empfangssystems, der beispielsweise aus RFID-Transpondern ausgelesene Informationen weiterleitet.

Gemäß einer vorteilhaften Weiterbildung weist das erfindungsgemäße Sende- und/oder Empfangssystem wenigstens zwei in einer horizontalen Ebene zueinander um 90° gedreht angeordnete Rohrschlitzantennen, die mit um 90° phasenverschobenen Signalen gespeist werden können, auf. Damit können zirkular polarisierte Signale erzeugt werden, die unabhängig von der Ausrichtung einer Antenne eines über dem Boden bewegbaren Empfangs- und/oder Sendemoduls konstant gute Signalübertragungen ermöglichen.

In einem Anwendungsbeispiel ist in dem erfindungsgemäßen Sende- und/oder Empfangssystem die Sender- und/oder Empfängereinheit ein RFID-Lesegerät und das Empfangs- und/oder Sendemodul ist ein RFID-Transponder und das Sende- und/oder Empfangssystem ist dafür ausgebildet, über dem Boden bewegte RFID-Transponder mit dem RFID-Lesegerät zu erfassen. Die RFID-Transponder können zur Kennzeichnung verschiedener Objekte verwendet werden. Beispielsweise handelt es sich bei den Objekten um Waren, deren Transport überwacht und von einem Computer in einer Datenbank dokumentiert wird. Die Objekte sind in anderen Anwendungsbeispielen Fahrzeuge, deren Bewegung zum Zweck einer Mautberechnung erfasst wird, oder Schuhe von Sportlern, deren Bewegung zeitlich erfasst wird. In dem erfindungsgemäßen Sende- und/oder Ernpfangssystem können mit mehreren Bodenantennen, die zum Beispiel mehreren Fahrspuren auf einer Straße oder mehreren Laufbahnen in einem Sportstadion zugeordnet sind, diese Fahrspuren oder Laufbahnen gleichzeitig überwacht werden.

Die vorliegende Erfindung soll im Folgenden an Hand von Figuren näher beschrieben werden. Es zeigen:
- Fig. 1: ein Ausführungsbeispiel einer erfindungsgemäßen Bodenantenne
- Fig. 2: ein zweites Ausführungsbeispiel einer erfindungsgemäßen Bodenantenne
- Fig. 2: ein drittes Ausführungsbeispiel einer erfindungsgemäßen Bodenantenne
- Fig. 4: ein erfindungsgemäßes Sende- und/oder Empfangssystem mit drei Bodenantennen

Fig. 1 zeigt schematisch eine erfindungsgemäße Bodenantenne in Gestalt einer Rohrschlitzantenne 1 mit einem Schlitz 3, der entsprechend einer bevorzugten Einbaulage nach oben gerichtet dargestellt ist. Die Länge des Schlitzes ist ungefähr gleich der halben Signal-Wellenlänge (λₒ/2). Die Rohrschlitzantenne 1 besteht aus einem entlang einer Achse des Rohres geraden Rundrohr, das axial beidseitig durch planare leitfähige Platten 4 unter Ausbildung eines Hohlzylinders geschlossen ist. Die Platten 4 sind in dem dargestellten Ausführungsbeispiel mit dem Rohr verschweißt. In anderen nicht dargestellten Ausführungsbeispielen ist wenigstens eine der beiden Platten 4 unter Ausbildung einer elektrisch leitfähigen Grenzfläche in das Rohr geklemmt oder an dem Rohr entlang der Achse axial verschiebbar befestigt.

Die Länge der Rohrschlitzantenne 1 ist mit der halben Hohlleiter-Wellenlänge (λ_{H}/2) so bemessen, dass sich in der Rohrschlitzantenne 1 eine stehende elektromagnetische Welle in der fundamentalen transversalen elektrischen Mode TE₀₁₁ ausbilden kann. Eine solche Welle wird, da der Schlitz 3 in dem Hohlraumresonator eine kleine Öffnung ausbildet, teilweise durch den Schlitz 3 abgestrahlt. Die Versorgung der Rohrschlitzantenne 1 mit einem hochfrequenten elektromagnetischen Signal erfolgt über ein nicht dargestelltes koaxiales Antennenkabel. Die Kopplung des Antennenkabels an die Antenne erfolgt über zwei miteinander verbindbare Steckverbinder 6, von denen nur der mit der Rohrschlitzantenne 1 verbundene Teil skizziert ist. An dem Steckverbinder 6 ist ein Speisestab 5 befestigt, wobei die Länge des Speisestabes 5 so bemessen ist, dass eine möglichst gute Kopplung erreicht wird, das heißt, dass möglichst wenig Reflexion des hochfrequente elektromagnetischen Signals auftritt.

Der Außendurchmesser der dargestellten Rohrschlitzantenne 1 beträgt 219,1 mm und die Rohrlänge 492,0 mm. Mit diesen Abmessungen liegt die Resonanzfrequenz der TE₀₁₁-Mode bei 865 MHz, so dass die bei 865 MHz liegende UHF RFID Frequenz mit der Bodenantenne gesendet werden kann. Die Länge des Rohres kann in Anpassung an verschiedene Randbedingungen, wie z.B. an Antennenverstimmungen durch Antennenkabel und Schlitz, um etwa maximal 50% größer oder kleiner als 492,0 mm ausgebildet sein. Zur Realisierung anderer Frequenzbereiche, beispielsweise im 5,8 GHz-RFID-Bereich, ist eine Skalierung der Antennenabmessungen erforderlich.

Fig. 2 zeigt schematisch ausschnittweise ein zweites Ausführungsbeispiel einer erfindungsgemäßen Rohrschlitzantenne 1', die im Gegensatz zu der in Fig. 1 gezeigten Rohrschlitzantenne 1 mehrere auf eine Linie angeordnete Schlitze 3 aufweist. Von den vorhandenen Schlitzen 3 sind nur drei Schlitze 3 beispielhaft dargestellt. Die Rohrschlitzantenne 1' weist den gleichen Durchmesser wie die Rohrschlitzantenne 1 auf, ihre Länge beträgt hingegen ein Mehrfaches, beispielsweise ein Fünffaches, der Rohrschlitzantenne 1. Im Inneren der Rohrschlitzantenne 1' bildet sich eine stehende Welle mit mehreren Perioden und etwa der gleichen Frequenz wie in der Rohrschlitzantenne 1 aus.

Durch die mehreren Schlitze weist die Rohrschlitzantenne 1' einen höheren Gewinn auf, so dass die hochfrequenten elektromagnetischen Signale über eine größere Entfernung übertragen werden können. Zur Speisung der Rohrschlitzantenne 1' weist diese einen Speisestab 5 auf, der am Umfang der Rohrschlitzantenne 1' um 90° zu dem Schlitz versetzt angeordnet ist. Dieser Versatz ist in Fig.2 durch Hilfslinien verdeutlicht.

Fig. 3 zeigt schematisch ausschnittweise ein drittes Ausführungsbeispiel einer erfindungsgemäßen Rohrschlitzantenne 1", die mehrere neben einer Mittellinie abwechselnd in entgegengesetzte Richtungen versetzt angeordnete Schlitze 3 aufweist. Das heißt, von der Mittellinie ausgehend sind die Schlitze abwechselnd links und rechts neben der Mittellinie angeordnet. Der axiale Abstand der Schlitze in der Rohrschlitzantenne 1" ist mit der halben Hohlleiter-Wellenlänge (λ_{H}/2) halb so groß wie der axiale Abstand der Schlitze in der Rohrschlitzantenne 1' in Fig. 2. Der Speisestab 5 ist am Zylindermantel der Rohrschlitzantenne 1" um 180° zu der Mittellinie versetzt angeordnet.

Fig. 4 zeigt schematisch ein erfindungsgemäßes Sende- und/oder Empfangssystem 7 mit drei der Rohrschlitzantennen 1, die in Fig. 1 separat dargestellt sind. Die Rohrschlitzantennen 1 sind in einen Boden 2 eingebettet. Der Boden 2 ist in einer Schnittdarstellung skizziert, um einen freien Blick auf die Rohrschlitzantennen 1 zu ermöglichen. Die Rohrschlitzantennen 1 sind jeweils über ein Antennenkabel 10 mit einer Sender- und/oder Empfängereinheit 8 verbunden. Bei der Sender- und/oder Ernpfängereinheit 8 handelt es sich um ein RFID-Lesegerät mit drei Kanälen. Die Sender- und/oder Empfängereinheit 8 ist zum Senden von Signalen nach dem RFID-Standard ausgebildet und in der Lage die von RFID-Transpondern 9 erzeugten Rückstreuungen, die bis in die Sender- und/oder Empfängereinheit 8 rückwirken, zu detektieren. Die RFID-Transponder dienen in dem skizzierten Ausführungsbeispiel zur Kennzeichnung von Kraftfahrzeugen und jede der Rohrschlitzantennen 1 dient der Überwachung einer Fahrspur einer breiten Straße.

Aus den dargestellten und erörterten Ausführungsbeispielen kann der Fachmann weitere erfindungsgemäße Bodenantennen und Sende- und/oder Empfangssysteme im Bereich der Erfindung herleiten und ausführen.

### Bezugszeichen

- 1,1': Rohrschlitzantenne
- 2: Boden
- 3: Schlitz einer Rohrschlitzantenne
- 4: leitfähige Platte
- 5: Speisestab
- 6: Steckverbinder
- 7: Sende- und/oder Empfangssystem
- 8: Sender- und/oder Empfängereinheit
- 9: Empfangs- und/oder Sendemodul
- 10: Antennenkabel
- λ_{H}: Hohlleiter-Wellenlänge
- λ_{O}: Signal-Wellenlänge

## Patentansprüche

1. Bodenantenne für hochfrequente elektromagnetische Signale, die in einen Boden eingebettet werden kann, **dadurch gekennzeichnet, dass** die Bodenantenne als eine Rohrschlitzantenne (1, 1') ausgestaltet ist, wobei die Rohrschlitzantenne (1, 1') als Hohlraumresonator für eine stehende elektromagnetische Welle mit einer Hohlleiter-Wellenlänge (λ_{H}) und für ein Abstrahlen und/oder ein Empfangen von elektromagnetischen Signalen mit einer Signal-Wellenlänge (λ_{O}) in Richtung der Bodenoberfläche durch wenigstens einen unterhalb der Bodenoberfläche befindlichen Schlitz (3) der Rohrschlitzantenne (1, 1') ausgebildet ist.

2. Bodenantenne nach Anspruch 1, **dadurch gekennzeichnet, dass** die Rohrschlitzantenne (1, 1') aus einem beidseitig durch leitfähige Platten (4) geschlossenen und elektrisch leitfähigen Rundrohr ausgebildet ist, in dessen zylindermantelförmiger Rohrwandung der wenigstens eine Schlitz (3) axial ausgerichtet ist.

3. Bodenantenne nach Anspruch 2, **dadurch gekennzeichnet, dass** die Rohrschlitzantenne (1, 1') eine Rohrlänge, die etwa gleich einer Periode der Hälfte der Hohlleiter-Wellenlänge (λ_{H}/2) ist, und einen Rohrdurchmesser, der die Ausbildung einer stehenden Welle in der fundamentalen transversalen elektrischen Mode TE₀₁₁ bei Unterdrückung höherer Moden bewirkt, aufweist.

4. Bodenantenne nach Anspruch 2, **dadurch gekennzeichnet, dass** die Rohrschlitzantenne (1, 1') eine Rohrlänge von 492,0 mm oder eine um weniger als 50 % von 492,0 mm abweichende Rohrlänge und einen Rohrdurchmesser von 219,1 mm hat.

5. Bodenantenne nach Anspruch 2, **dadurch gekennzeichnet, dass** die Bodenantenne einen radial von der Rohrwandung der Rohrschlitzantenne (1, 1') aus in das Rohr ragenden Speisestab (5) aufweist, wobei der Speisestab (5) axial bezüglich des Schlitzes (3) etwa zentriert und auf einem Umfang des Rohres um etwa 90° zu dem Schlitz (3) versetzt angeordnet ist.

6. Bodenantenne nach Anspruch 5, **dadurch gekennzeichnet, dass** der Speisestab (5) an einem in der Rohrwandung befindlichen Steckverbinder (6) befestigt ist, wobei der Steckverbinder (6) ein Stecker und/oder eine Buchse ist.

7. Bodenantenne nach Anspruch 1, **dadurch gekennzeichnet, dass** die Rohrschlitzantenne (1') wenigstens zwei entlang einer Linie angeordnete Schlitze (3) aufweist, wobei der Abstand der Mittelpunkte der Schlitze (3) etwa gleich einer Periode der Hohlleiter-Wellenlänge (λ_{H}) ist.

8. Bodenantenne nach Anspruch 2, **dadurch gekennzeichnet, dass** die Rohrschlitzantenne (1') wenigstens zwei neben einer Mittellinie abwechselnd in entgegengesetzte Richtungen versetzt angeordnete Schlitze (3) aufweist, wobei der axiale Abstand der Mittelpunkte der Schlitze (3) etwa gleich einer Periode der Hälfte der Hohlleiter-Wellenlänge (λ_{H}/2) ist und wobei der Speisestab (5) axial bezüglich der Schlitzes (3) etwa zentriert und auf einem Umfang des Rohres um etwa 180° zu der Mittellinie versetzt angeordnet ist.

9. Sende- und/oder Empfangssystem (7) für hochfrequente elektromagnetische Signale mit
- wenigstens einer in einem Boden (2) befindlichen Bodenantenne,
- wenigstens einer mit der Bodenantenne gekoppelten Sender- und/oder Empfängereinheit (8), und
- wenigstens einem bewegbaren Empfangs- und/oder Sendemodul (9), das dafür ausgebildet ist, von der Bodenantenne gesendete elektromagnetische Signale zu empfangen und/oder elektromagnetische von der Bodenantenne empfangbare Signale zu senden,
**dadurch gekennzeichnet, dass**
der Boden (2) aus einem für hochfrequente elektromagnetische Strahlung transparenten Material ausgebildet ist und die Bodenantenne eine in den Boden eingebettete Rohrschlitzantenne (1, 1') nach wenigstens einem der Ansprüche 1 bis 8 ist.

10. Sende- und/oder Empfangssystem nach Anspruch 9, **dadurch gekennzeichnet, dass** die Sender- und/oder Empfängereinheit (8) in der Rohrschlitzantenne (1, 1') angeordnet ist.

11. Sende- und/oder Empfangssystem nach Anspruch 10, **dadurch gekennzeichnet, dass** die Sender- und/oder Empfängereinheit (8) eine drahtlose Datenübertragungsschnittstelle aufweist.

12. Sende- und/oder Empfangssystem nach Anspruch 9, **dadurch gekennzeichnet, dass** das Sende- und/oder Empfangssystem (7) wenigstens zwei in einer horizontalen Ebene zueinander um 90° gedreht angeordnete Rohrschlitzantennen (1, 1'), die mit um 90° phasenverschobenen Signalen gespeist werden können, aufweist.

13. Sende- und/oder Empfangssystem nach Anspruch 9, **dadurch gekennzeichnet, dass** die Sender- und/oder Empfängereinheit (8) ein RFID-Lesegerät und das Empfangs- und/oder Sendemodul (9) ein RFID-Transponder ist und dass das Sende- und/oder Empfangssystem (7) dafür ausgebildet ist, über dem Boden (2) bewegte RFID-Transponder mit dem RFID-Lesegerät zu erfassen.

## Claims

1. A ground antenna for high-frequency electromagnetic signals that can be embedded in the ground, **characterized in that** the ground antenna is designed as a pipe slot antenna (1, 1'), wherein the pipe slot antenna (1, 1') is configured as a cavity resonator for a standing electromagnetic wave with a waveguide wavelength (λ_{H}) and for emitting and/or receiving electromagnetic signals with a signal wavelength (λ_{O}) through at least one slot (3) of the pipe slot antenna (1, 1') provided in the direction of a ground surface.

2. The ground antenna according to claim 1, **characterized in that** the pipe slot antenna (1, 1') is made from an electrically conductive round pipe closed on both sides by conductive plates (4), in the cylindrical pipe wall of which at least one slot (3) is provided in axial orientation.

3. The ground antenna according to claim 2, **characterized in that** the pipe slot antenna (1, 1') has a pipe length that is about equal to a period of half the waveguide wavelength (λ_{H}/2), and a pipe diameter that causes the formation of a standing wave in the fundamental transverse TE₀₁₁ electric mode while suppressing higher modes.

4. The ground antenna according to claim 2, **characterized in that** the pipe slot antenna (1, 1') has a pipe length of 492.0 mm or a pipe length that deviates from 492.0 mm by less than 50% and a pipe diameter of 219.1 mm.

5. The ground antenna according to claim 2, **characterized in that** the ground antenna comprises a feed rod (5) extending radially from the pipe wall of the pipe slot antenna (1, 1') into the pipe, wherein said feed rod (5) is more or less centered axially with respect to the slot (3) and arranged at an about 90° offset to the slot (3) on a circumference of the pipe.

6. The ground antenna according to claim 5, **characterized in that** the feed rod (5) is fastened to a connector (6) located in the pipe wall, wherein said connector (6) is a plug and/or a socket.

7. The ground antenna according to claim 1, **characterized in that** the pipe slot antenna (1') comprises at least two slots (3) arranged along a line, wherein the distance between the centers of said slots (3) is about equal to a period of the waveguide wavelength (λ_{H}).

8. The ground antenna according to claim 2, **characterized in that** the pipe slot antenna (1') comprises at least two slots (3) which are alternately offset in opposite directions, wherein the axial distance of the centers of the slots (3) is about equal to a period of half the waveguide wavelength (A_{H}/2) and wherein the feed rod (5) is axially about centered with respect to the slot (3) and arranged at an offset of about 180° to the center line on a circumference of the pipe.

9. A transmission and/or receiving system (7) for high-frequency electromagnetic signals having
- at least one ground antenna located in a ground (2),
- at least one transmission and/or receiving unit (8) coupled to the ground antenna, and
- at least one movable transmitter and/or receiver module (9), which is configured to receive electromagnetic signals sent from the ground antenna and/or to send electromagnetic signals that can be received by the ground antenna,
**characterized in that** the
ground (2) is made of a material that is transparent to high-frequency radiation and **in that** the ground antenna is a pipe slot antenna (1, 1') embedded in the ground according to at least one of claims 1 to 8.

10. The transmission and/or receiving system according to claim 9, **characterized in that** the transmission and/or receiving unit (8) is arranged in the pipe slot antenna (1, 1').

11. The transmission and/or receiving system according to claim 10, **characterized in that** the transmission and/or receiving unit (8) comprises a wireless data transfer interface.

12. The transmission and/or receiving system according to claim 9, **characterized in that** the transmission and/or receiving system (7) comprises at least two pipe slot antennas (1, 1') arranged in a horizontal plane and turned therein by 90° relative to one another, which antennas can be fed with signals that are phase-shifted by 90°.

13. The transmission and/or receiving system according to claim 9, **characterized in that** the transmission and/or receiving unit (8) is an RFID reader and the transmitter and/or receiver module (9) is an RFID transponder, and **in that** the transmission and/or receiving system (7) is configured to detect RFID transponders that are moved across the ground (2) using the RFID reader.

## Revendications

1. Antenne de sol pour signaux électromagnétiques de haute fréquence qui, elle, peut être insérée dans un fond, **caractérisée en ce que** l'antenne de sol est conçue sous forme d'une antenne à fentes (1, 1'), que l'antenne à fentes (1, 1') consiste d'un côté en une cavité résonnante pour une onde électromagnétique stationnaire dotée d'une longueur d'onde à guide d'onde (λ_{H}), et que de l'autre côté, pour rayonner et/ou capter des signaux électromagnétiques dotés d'une longueur d'onde à signaux (λ_{O}) à travers d'au moins une fente (3) disposée en direction d'une surface du fond de l'antenne à fentes (1, 1').

2. Antenne de sol suivant la revendication 1, **caractérisée en ce que** l'antenne à fentes (1, 1') est un tube rond électriquement conducteur dont les deux faces sont fermées par des plaques conductrices (4), et qu'au moins une fente (3) est axialement disposée dans la paroi du tube rond qui, elle, présente la forme d'un manteau de cylindre.

3. Antenne de sol suivant la revendication 2, **caractérisée en ce que** l'antenne à fentes (1, 1') a une longueur de tube qui est environ égale à une période correspondant à la moitié de la longueur d'onde à guide d'onde (λ_{H}/2), et que le tube a un diamètre qui, lors du mode électrique fondamental et transversal TE₀₁₁ et lorsque de modes élevés sont supprimés, provoque la formation d'une onde stationnaire.

4. Antenne de sol suivant la revendication 2, **caractérisée en ce que** le tube rond de l'antenne à fentes (1, 1') a une longueur de 492,0 mm ou une longueur dont la valeur maximale divergente correspond à moins de 50 % de 492,0 mm, et que le diamètre du tube est de 219,1 mm.

5. Antenne de sol suivant la revendication 2, **caractérisée en ce que** l'antenne de sol est munie d'une tige d'alimentation (5) qui est radialement disposée entre la paroi et l'intérieur du tube de l'antenne à fentes (1, 1'), que la tige d'alimentation (5) axialement montée par rapport à la fente (3) y est disposée environ de manière centrée et, sur un périmètre du tube, de façon décalée d'environ 90° par rapport à la fente (3).

6. Antenne de sol suivant la revendication 5, **caractérisée en ce que** la tige d'alimentation (5) est fixée sur un connecteur (6) dans la paroi du tube, ce connecteur (6) étant une prise mâle et/ou une broche femelle.

7. Antenne de sol suivant la revendication 1, **caractérisée en ce que** l'antenne à fentes (1') est dotée au moins de deux fentes (3) disposées le long d'une ligne, et que l'écart entre les points centraux des fentes (3) correspond environ à une période de la longueur d'onde à guide d'onde (λ_{H}).

8. Antenne de sol suivant la revendication 2, **caractérisée en ce que** l'antenne à fentes (1') présente au moins deux fentes (3) situées le long d'une ligne centrale qui, elles, sont disposées de manière alternative et de façon décalée en sens opposé, où l'écart axial entre les points centraux des fentes (3) est environ égale à une période de la moitié de la longueur d'onde à guide d'onde (λ_{H}/2), et où la tige d'alimentation (5) axialement montée par rapport à la fente (3) y est disposée environ centrée et, sur un périmètre du tube, de façon décalée d'environ 180° par rapport à la ligne centrale.

9. Système d'émission et de réception (7) pour signaux électromagnétiques de haute fréquence avec
- au moins une antenne de sol insérée dans un fond (2),
- au moins une unité d'émission et/ou une unité de réception (8) connectée à l'antenne de sol, et
- au moins un module de réception mobile et/ou module d'émission (9) qui est conçu de telle sorte qu'il puisse capter des signaux électromagnétiques émis par l'antenne de sol et/ou rayonner des signaux électromagnétiques pouvant être captés par l'antenne de sol,
**caractérisé en ce que**
le fond (2) est un matériau transparent et apte au rayonnement électromagnétique de haute fréquence, et que l'antenne de sol consiste, au moins suivant l'une des revendications 1 à 8, en une antenne à fentes (1, 1') insérée dans le fond.

10. Système d'émission et/ou de réception suivant la revendication 9, **caractérisé en ce que** l'unité d'émission et/ou de réception (8) est disposée dans l'antenne à fentes (1, 1').

11. Système d'émission et/ou de réception suivant la revendication 10, **caractérisé en ce que** l'unité d'émission et/ou de réception (8) est dotée d'une interface de transmission de données sans fil.

12. Système d'émission et/ou de réception suivant la revendication 9, **caractérisé en ce que** le système d'émission et/ou de réception (7) est équipé au moins de deux antennes à fentes (1, 1') qui, sur un plan horizontal, sont disposées l'une vers l'autre dans un angle de 90° et qui peuvent être alimentées de signaux à phases alternées de 90°.

13. Système d'émission et/ou de réception suivant la revendication 9, **caractérisé en ce que** l'unité d'émission et/ou de réception (8) est un lecteur RFID, que le module de réception et d'émission (9) est un répondeur RFID, et que le système d'émission et/ou de réception (7) est conçu de telle sorte qu'il puisse saisir, à l'aide du lecteur RFID, des répondeurs RFID qui, eux, se déplacent au-dessus du fond (2).
